# EUROPÄISCHE PATENTSCHRIFT

(11) **EP 0 736 661 B1**
(45) Veröffentlichungstag und Bekanntmachung des Hinweises auf die Patenterteilung: **19.05.1999**
(21) Anmeldenummer: 96103241.4
(22) Anmeldetag: 02.03.1996
(51) Int. Cl.: E06B 3/54, F16B 5/02

(54) **Halterung für an Gebäuden anzubringende Platten**
Support for building panels
Fixation pour panneaux pour le bâtiment

(30) Priorität: 25.03.1995 DE 19511083
(43) Veröffentlichungstag der Anmeldung: 09.10.1996
(73) Patentinhaber: GEBO Glas-Elemente-Befestigungssysteme Oftersheim GmbH, 68723 Schwetzingen (DE)
(72) Erfinder: Gassert, Manfred, 64668 Rimbach/Odenwald (DE)
(74) Vertreter: Zellentin, Wiger, Dipl.-Ing.

(56) Entgegenhaltungen:
- EP-A- 0 192 472
- DE-C- 3 420 696

## Beschreibung

Die vorliegende Erfindung betrifft eine Halterung für an Gebäuden anzubringende Platten aus beliebigen Materialien, insbesondere zur Befestigung von einfachen oder auch doppelten Glasplatten.

Die Verhältnisse am Bau bringen es mit sich, daß dort anzubringende Teile möglichst weitgehend für die Verarbeitung vorgefertigt werden müssen. Dies führt jedoch dazu, daß die Bohrungen der Laschen, mit deren Hilfe die Platten z.B. an Fassaden angebracht werden und die daher vorab zu verschrauben sind, in den seltensten Fällen sauber fluchten. Man hilft sich daher mit Übermaßbohrungen in den Platten, über die die Verschraubung erfolgt und verwendet relativ große Auflagescheiben, die die große Bohrung verdecken. Dabei wird eine äußere und eine innere Anlage an die Platte geschraubt, wobei die äußere einen Gewindebolzen aufweist, der die Platte und die innere Anlage durchgreift und der in einer Bohrung der an der Fassade vorher angeschraubten Lasche befestigt wird.

Die relativ großen Abdeckungen sind jedoch oftmals unerwünscht, da sie optisch hervortreten. Insbesondere ist eine Befestigung mit Hilfe von in kegelige Bohrungen der Platten eingreifenden Bolzen mit entsprechendem Kegelkopf und bündigen oberflächengleichem Abschluß nicht möglich, was allein zu einer glatten Oberfläche führt.

Aus der DE 34 20 696 C1 ist weiterhin ein Klemmbeschlag für die Befestigung und/oder Verbindung von Glasscheiben insbesondere für Fassadenplatte aus Einscheibensicherheitsglas bekannt geworden, welche eine kugelkalottenförmige Ausnehmung im Glas, einem entsprechenden, in der Kalotte liegenden Schraubbolzenkopf und entsprechende Klemmplatte aufweist, wodurch der Bolzen geneigt am Glas befestigt werden kann. Mit einer solchen Vorrichtung ist eine Neigungskorrektur möglich, ein seitlicher Versatz der Befestigungsmittel am Gerüst oder einer Wand jedoch nicht ausgleichbar.

Die vorliegende Erfindung hat sich daher die Aufgabe gestellt, eine Halterung für die vorstehenden Zwecke zu schaffen, bei welcher ein relativ großer Toleranzausgleich möglich ist, bei welchem aber in den Platten Übermaßbohrungen vermieden werden können. Weiterhin sollen die Befestigungsmittel weitestgehend vormontiert werden können, so daß die Montage unter verringertem Zeitaufwand erfolgen kann. Dazu soll die Halterung an der Lasche derart befestigbar sein, daß sie mit dieser zwar verbunden, jedoch gleichzeitig in der Lage ist, den erforderlichen Toleranzausgleich zu ermöglichen.

Die Lösung dieser Aufgabe gelingt bei einer Halterung für an Gebäuden anzubringende Platten, insbesondere von Glasplatten, welche die im Hauptanspruch angegebenen Merkmale aufweist, vorteilhafte Ausgestaltungen finden sich in den Unteransprüchen.

Die Vorgehensweise bei der Anbringung von Platten z.B. an Gebäudefassaden ist dabei sehr vereinfacht. Zunächst werden die Laschen am den vorgefertigten Bohrungen der Platten etwa entsprechenden Ort der Mauer mit Hilfe von Dübeln und Schrauben befestigt. Danach wird die Basis der Halterung, bestehend aus Teller und erster Anlage, an der Lasche durch Verklemmen des Zapfens mit dem Konus an der Lasche angebracht, was natürlich auch schon vor Anbringung der Lasche vorgenommen werden kann.

Der Konus von Zapfen und erster Anlage ist dabei so bemessen, daß die Klemmwirkung zwischen diesen beiden Teilen (Handkraft) eintritt, bevor sie an der Innen- und Außenfläche der Lasche anliegen. Das heißt, daß die Basis der Halterung gegenüber der Lasche im vorgegebenen Toleranzbereich beweglich bleibt.

Nach der Befestigung der Laschen und der Basis wird die zu montierende Platte an die Laschen gehalten, die Basis ausgerichtet und die Verschraubung, bestehend aus dem Gewindebolzen mit der zweiten Anlage durch die Plattenbohrung gesteckt und mit der Basis verschraubt. Da die Anzugskraft der Verschraubung erheblich höher als die zum Verklemme benötigte ist, kann durch die Verschraubung die erste Anlage auf dem Zapfen des Tellers abwärts gleiten (unter Materialverformung) und die Lasche zwischen sich einschließen. Dabei ist die Basis in der Lasche gegen Verdrehen gesichert.

Bei Erreichen des erforderlichen Drehmoments ist daher die Platte mit der Lasche fest verbunden.

Von besonderem Vorteil ist dabei offensichtlich, daß die Basis an der Lasche vormontiert werden kann und dennoch beweglich bleibt, so daß die Verschraubung bzw. das Zusammenfügen der Teile erheblich erleichtert ist.

Die Bohrung in der Platte kann somit klein bleiben, das Abdecken von Übermaßbohrungen entfällt, Abdeckscheiben wie z.B. Rosetten sind nicht erforderlich.

Dies verschafft die Möglichkeit, die Platte ohne Übermaßbohrungen auszugestalten und kegelförmige, d.h. bündig mit der Plattenoberfläche abschließende zweite Abdeckungen zu verwenden, die diese beim Einsatz zentrieren, so daß in diesem Falle ein Toleranzausgleich über die Plattenbohrung konstruktiv nicht möglich ist.

Der Anschlag an der Lasche als Verdrehsicherung kann erfindungsgemäß durch eine besondere Ausgestaltung des Zapfens selbst, z.B. als angeformte Nase gebildet werden, die bei bestimmter Stellung der Teile zueinander gegen eine Seitenflanke der Öffnung in der Lasche anschlägt.

In besonders einfacher und damit vorteilhafter Weise besteht die Verdrehsicherung jedoch aus einem peripher am Teller angeordneten Stift, der beim Zusammenfügen mit der ersten Anlage an der Lasche in eine entsprechende Bohrung oder Nut der letzteren eingreift, wobei in der Lasche auch zwei separate Ausnehmungen für Zapfen und Stift vorgesehen sein können. Analog kann selbstverständlich der Anschlagsstift auch an der ersten Anlage angeordnet sein.

Das Eindrücken der konischen Bohrung auf dem Gegenkonus des Zapfens über die Handkraft hinaus erfolgt durch den Schraubbolzen, wobei die Kräfte über die zu befestigende Platte eingeleitet werden. Sollen insbesondere Glasplatten oder solche mit empfindlichen Oberflächen montiert werden, so wird vorgeschlagen, in an sich bekannter Weise elastische Scheiben zwischen die Platte und die erste Anlage einzufügen. Diese Scheibe weist eine zentrale Öffnung auf, die vorzugsweise größer bemessen ist als derjenige des Zapfens, so daß beim Niederdrücken der ersten Anlage auf den Zapfen dieser um das Maß der Scheibenstärke in die Scheibe eindringen kann, ohne an die Plattenunterseite zu stoßen.

Anhand der beiliegenden Figur wird die vorliegende Erfindung an einem Ausführungsbeispiel erläutert.
Dabei zeigt **Fig. 1** einen Schnitt durch eine erfindungsgemäß befestigte Glasplatte,
**Fig. 2** eine Draufsicht auf eine solche Anordnung und
**Fig. 3** sowie **Fig. 4** unterschiedliche Laschen.

**Fig. 1** zeigt eine Glasplatte 11, die mit Hilfe der erfindungsgemäßen Halterung über eine Lasche 8 an einer Gebäudewand (nicht gezeigt) befestigt ist, die Lasche kann hierzu ein Hutprofil aufweisen und über die Krempenschenkel mit der Wand verdübelt sein.

Die Lasche 8 besitzt zwei Ausnehmungen 7,7', die von der Halterung durchgriffen werden. Dabei liegt von unten gegen die Lasche 8 ein Teller 1 an, der mittig einen Zapfen 2 trägt, dessen Länge größer ist als die Laschenstärke (üblicherweise ≈ 6 mm). Dieser Zapfen ist mit einem geringen Konus versehen und auf diesen eine erste Anlage 4 aufgeschoben. Die Dimensionierung von Zapfen und Konuswinkel (etwa 1-2°) ist dabei so gewählt, daß mit Handkraft die erste Anlage 4 soweit auf den Zapfen 2 geschoben und über den Konus verklemmt werden kann, daß noch ein (geringes) Spiel zwischen erster Anlage 4 sowie Teller 1 und der Lasche verbleibt, so daß der zusammengeklemmte Verbund auf der Lasche verschoben werden kann. Hierzu dienen die Ausnehmungen 7 und 7', die Übermaß aufweisen.

Um die Halterung verschrauben zu können, ist diese mit einem Anschlag 6 versehen, der im einfachsten Falle wie dargestellt aus einem Metallstift 12 besteht und (wie dargestellt) im Teller 1 befestigt sein kann und in einer gegenüberliegenden Aufnahme 13 in der ersten Anlage 4 ruht. Der Stift durchgreift die Bohrung 7', die ebenfalls diesem gegenüber ein Übermaß aufweist.

Die Glasplatte 11 besitzt eine Kegelausnehmung 10, in diese ist eine Kegelscheibe 16 eingelegt, auf der wiederum als zweite Anlage 9 der Kegelkopf 17 eines Gewindebolzens 18 liegt, so daß eine bündige Oberfläche entsteht. Unten liegt gegen die Glasplatte 1 eine Scheibe 14 an, die eine mittige Scheibenöffnung aufweist, deren Radius größer ist als derjenige des Zapfens.

Der Gewindebolzen 18 ist in das Gewinde 3 des Zapfens 2 eingeschraubt. Um den Teller 1 bzw. die erste Anlage 4 beim Einschrauben des Gewindebolzens nicht sichern zu müssen, wirkt der Stift 12 als Anschlag beim Schrauben gegen die entsprechende Innenflanke der Ausnehmung 7'. Bei Vergrößerung des Schraubdrehmoments wird die erste Anlage 4 auf dem Zapfen 2 bis auf die Laschenoberfläche niedergedrückt (unter geringfügiger Verformung von Zapfen 2 und konischer Bohrung 5 der ersten Anlage 4), wobei die Lasche 8 in Pressung zwischen Teller 1 und erster Anlage 4 gerät und somit die Glasplatte 11 hält.

Statt der gezeigten einschichtigen Glasplatte kann erfindungsgemäß auch eine doppelte Platte befestigt werden, wobei Aussteifungsringe in die Bereiche um die Glasbohrungen zwischen die Platten einzulegen sind., um ausreichend Kräfte übertragen zu können.

**Fig. 2** zeigt diese Anordnung in Draufsicht auf die Glasplatte mit der zweiten Anlage als Kegelkopf 17, der zu seiner Betätigung für ein entsprechendes Werkzeug eine Lochung 19 trägt. Der Kegelkopf 17 liegt in der Kegelscheibe 16; unterhalb der Platte 11 befindet sich die erste Anlage 4. Der Stift 12 liegt innerhalb der Ausnehmung 7'. Sämtliche Teile sind an der Lasche 8 befestigt.

**Fig. 3 und Fig. 4** zeigen als Draufsicht auf eine Lasche 8 zwei Möglichkeiten der Gestaltung der Ausnehmungen 7,7', wobei in Fig. 3 zwei Übermaßbohrungen und in Fig. 4 ein Langloch als Aufnahme des Tellerzapfens und des Sicherungsstiftes dienen. Andere Gestaltungen sind möglich. Vorteilhaft ist bei der Verwendung von Bolzen mit Kegelköpfen, daß diese sich selbst in der Platte zentrieren.

### Bezugszeichenliste

- 1: Teller
- 2: Zapfen
- 3: Gewinde
- 4: erste Anlage
- 5: Bohrung
- 6: Anschlag
- 7,7': Ausnehmungen
- 8: Lasche
- 9: zweite Anlage
- 10: Kegelausnehmung
- 11: Platte
- 12: Stift
- 13: Aufnahme
- 14: Scheibe
- 15: Scheibenöffnung
- 16: Kegelscheibe
- 17: Kegelkopf
- 18: Gewindebolzen
- 19: Lochung

## Patentansprüche

1. Halterung für an Gebäuden anzubringende Platten, insbesondere von Glasplatten, welche mit Bohrungen versehen sind, wobei die Halterung mit einer am Gebäude befestigbaren Lasche verschraubt ist und ein erstes und ein zweites Anlageteil aufweist, zwischen denen die Platte in Klemmsitz gehalten wird, und wobei das erste Anlageteil und die Lasche jeweils eine Bohrung aufweist, die von einem Gewindebolzen durchdrungen ist, welcher mit seinem kopfseitigen Ende das zweite Anlageteil für die Platte bildet und mit seinem anderen Ende in ein mit Gewinde versehenes Gegenstück greift, **gekennzeichnet durch** die folgenden Merkmale:
a) das Gegenstück ist ein Teller (1), der mittig einen Zapfen (2) trägt, wobei das Gewinde (3) den Zapfen (2) ebenfalls durchgreift;
b) das erste Anlageteil (4) ist mit seiner Bohrung (5) auf den Zapfen (2) aufschiebbar;
c) das erste Anlageteil (4) bzw. der Teller (1) ist mit einem Anschlag (6) für die Lasche (8) versehen;
d) Zapfen (2) und Anschlag (6) durchgreifen eine gemeinsame oder getrennte Ausnehmung (7,7') der Lasche (8), wobei diese mit Übermaß versehen sind, so daß Zapfen (2) und Anschlag (6) in dieser ein Verdrehspiel aufweisen, jedoch gegen eine vollständige Drehung in der oder den Ausnehmungen gesichert sind;
e) Zapfen (2) und erste Anlage (4) sind mit einem geringen Konus versehen, so daß die Teile aufeinander aufklemmbar sind, wobei sie in aufgeklemmtem Zustand auf der Lasche (8) beweglich sind, nach dem Anziehen der Verschraubung jedoch in Preßsitz auf dieser ortsfest gehalten werden.

2. Halterung nach Anspruch 1, **dadurch gekennzeichnet**, daß die Anlagefläche des zweiten Anlageteils (9) kegelförmig ausgebildet ist, so daß sie in einer Kegelausnehmung (10) der Platte (11) ruhen und mit dieser nach außen bündig abschließen kann.

3. Halterung nach Anspruch 1 oder 2, **dadurch gekennzeichnet**, daß der Anschlag (6) ein peripher am Teller (1) oder am ersten Anlageteil (4) angeordneter Stift (12) ist, der in eine gegenüberliegende Aufnahme (13) des Anlageteils (4) bzw. des Tellers (1) nach dem Aufklemmen der Teile eingreift.

4. Halterung nach einem der Ansprüche 1 bis 3, **dadurch gekennzeichnet**, daß zwischen dem ersten Anlageteil (4) und der zu befestigenden Platte eine Scheibe (14) aus elastischem Material eingelegt ist, die eine zentrale Öffnung (15) aufweist, deren Durchmesser größer als derjenige des Zapfens (2) ist.

## Claims

1. Fixing means for panels to be attached to buildings, especially of glass panels, which are provided with bores, whereby the fixing means is screwed with a bracket fixable to the building and has a first and a second installation part between which the panel is held in clamp fit and whereby the first installation part and the bracket each has a bore which is penetrated by a threaded bolt which, with its head end, forms the second installation part for the panel and, with its other end, engages in a counterpart provided with a thread, characterised by the following features:
a) the counterpart is a plate (1) which in the middle carries a peg (2), whereby the thread (3) also penetrates the peg (2);
b) the first installation part (4) can be pushed with its bore (5) on to the peg (2);
c) the first installation part (4) or the plate (1) is provided with a stop (6) for the bracket (8);
d) peg (2) and stop (6) penetrate a common or separate recess (7, 7') of the bracket (8), whereby these are provided with overmeasure so that peg (2) and stop (6) display a circumferential backlash in this but are secured against a complete rotation in the recess or recesses;
e) peg (2) and first installation part (4) are provided with a small cone so that the parts can be clamped on one another, whereby, in clamped on state, they are moveable on the bracket (8) but, after the pulling on of the threaded joint, are held fixedly on this in press fit.

2. Fixing means according to claim 1, characterised in that the bearing surface of the second installation part (9) is made cone-shaped so that it can rest in a conical recess (10) of the panel (11) and can lock flush with this outwardly.

3. Fixing means according to claim 1 or 2, characterised in that the stop (6) is a pin (12) arranged peripherally on the plate (1) or on the first installation part (4) which, after the clamping on of the parts, engages in the opposite-lying recess (13) of the installation part (4) or of the plate (1).

4. Fixing means according to one of claims 1 to 3, characterised in that, between the first installation part (4) and the panel to be fixed, there is inserted a disc (14) of elastic material which has a central opening (15), the diameter of which is larger than that of the peg (2).

## Revendications

1. Fixation pour panneaux à monter sur des bâtiments, en particulier des panneaux en verre, lesquels sont pourvus d'alésages, la fixation étant vissée à une éclisse pouvant être fixée au bâtiment, et présentant un premier et un deuxième élément d'appui, entre lesquels le panneau est maintenu par ajustement serré, le premier élément d'appui et l'éclisse présentant chacun un alésage qui est traversé par un boulon fileté, lequel forme avec son extrémité de tête le deuxième élément d'appui pour le panneau, et s'engrène avec son autre extrémité dans un contre-élément pourvu d'un filetage, caractérisée par les éléments suivants :
a) le contre-élément est un disque (1) qui porte au milieu un tenon (2), le filetage (3) traversant également le tenon (2) ;
b) le premier élément d'appui (4) peut, avec son alésage (5), être enfilé sur le tenon (2) ;
c) le premier élément d'appui (4), respectivement le disque (1), est pourvu d'un butoir (6) pour l'éclisse (8) ;
d) le tenon (2) et le butoir (6) traversent un évidement commun ou séparé (7, 7') de l'éclisse (8), lesdits évidements étant pourvus d'un surdimensionnement, de telle sorte que le tenon (2) et le butoir (6) présentent dans ceux-ci un jeu de torsion, mais sont tout de même protégés contre une rotation complète dans le ou les évidements ;
e) le tenon (2) et le premier élément d'appui (4) sont pourvus d'un faible cône, de telle sorte qu'ils peuvent être bloqués l'un sur l'autre, ledit tenon et ledit élément étant, dans l'état bloqué, mobiles par rapport à l'éclisse (8), mais étant cependant, après le serrage du vissage, maintenus de façon fixe en ajustage serré sur ladite éclisse.

2. Fixation selon la revendication 1, caractérisée en ce que la surface d'appui du deuxième élément d'appui (9) est formée de façon conique, de telle façon qu'elle puisse reposer dans un évidement conique (10) du panneau (11) et qu'elle puisse avec celui-ci se terminer vers l'extérieur de façon affleurante.

3. Fixation selon la revendication 1 ou 2, caractérisée en ce que le butoir (6) est une cheville (12) disposée de façon périphérique au niveau du disque (1) ou du premier élément d'appui (4) qui, après le blocage des éléments, pénètre dans un logement (13), lui faisant face, de l'élément d'appui (4), respectivement du disque (1).

4. Fixation selon l'une des revendications 1 à 3, caractérisée en ce qu'une plaque (14) en matériau élastique est insérée entre le premier élément d'appui (4) et le panneau à fixer, ladite plaque présentant une ouverture centrale (15) dont le diamètre est plus grand que celui du tenon (2).
